# FASCICULE DE BREVET EUROPEEN

(11) **EP 0 328 467 B1**
(45) Date de publication et mention de la délivrance du brevet: **12.01.1994**
(21) Numéro de dépôt: 89420036.9
(22) Date de dépôt: 06.02.1989
(51) Int. Cl.: H01R 15/10, H01T 13/04

(54) **Cosse de connexion électrique**
Elektrische Verbindungshülse
Electrical connection terminal

(30) Priorité: 08.02.1988 FR 8801661
(43) Date de publication de la demande: 16.08.1989
(73) Titulaire: Société à Responsabilité Limitée L'ELECTRICFIL INDUSTRIE, F-69452 Lyon Cedex 06 (FR)
(72) Inventeur: Ponton, Michel Jean Louis, ST MAURICE DE BEYNOST F-01700 MIRIBEL (FR)
(74) Mandataire: Ropital-Bonvarlet, Claude

(56) Documents cités:
- EP-A- 0 093 300
- FR-A- 1 487 997

## Description

La présente invention est relative au domaine de la connexion électrique entre un conducteur et un appareil de production ou d'utilisation d'énergie électrique.

La présente invention est, plus particulièrement, relative aux moyens de connexion électrique entre des conducteurs et des organes ou accessoires de production ou d'utilisation d'énergie électrique faisant partie de moteurs thermiques et, plus spécialement, mais non exclusivement, de moteurs thermiques du type à explosion et à allumage commandé.

Parmi les moyens de connexion électrique dans le domaine ci-dessus, il convient de citer les cosses de raccordement adaptées en bout de conducteurs et comportant une branche de connexion apte à coopérer avec une borne en forme d'olive présentée par un appareil de production ou d'utilisation.

Il existe, également, des moyens de raccordement faisant intervenir, en lieu et place de la borne en forme d'olive, une borne, en forme de puits conducteur, délimitant une gorge périphérique avec laquelle coopèrent des bossages ou analogues d'une fiche tubulaire formée par la branche de connexion d'une cosse de sertissage sur un câble.

Dans le premier cas, la branche de connexion est enfilée sur la borne, en forme d'olive, alors que, dans le second cas, la fiche tubulaire est enfichée à l'intérieur du puits conducteur.

Dans les deux cas, des moyens élastiques sont prévus pour assumer une première fonction de contact de surface entre les parties coopérantes et une seconde fonction de verrouillage contribuant à assurer un maintien mécanique convenable entre la cosse et la borne.

Cette fonction de verrouillage mécanique est prévue pour éviter la séparation intempestive, mais aussi pour supporter les réactions élastiques qui sont produites par des embouts ou capuchons isolants entourant la cosse pour coopérer avec la borne et assurer l'établissement d'une connexion étanche.

On connaît, également, d'après le brevet **FR-A-1 487 997**, une cosse de connecteur électrique servant, indifféremment, de fiche ou de douille et comprenant, de part et d'autre d'une partie de liaison, une virole d'isolation servant de branche de sertissage et un élément de connexion comportant deux parties verrouillées entre elles en relation de chevauchement.

La demande de brevet **EP-A-0 093 300** révèle une cosse pour un câble électrique comportant une branche de sertissage et un embout de connexion dont le verrouillage sur une électrode est réalisé à l'aide d'une aile découpée dans la paroi de l'embout et munie d'un bossage de verrouillage.

L'évolution des technologies de conception et de fabrication des organes ou accessoires de production ou d'utilisation d'énergie électrique, en relation avec les moteurs thermiques, a conduit à modifier les bornes de raccordement. Les constructions actuellement proposées se présentent, fréquemment, sous la forme de puits cylindriques, lisses, exempts de gorge périphérique, à fond fermé, et entourés par une virole isolante délimitant, depuis l'entrée ouverte, un conduit d'engagement à section progressivement décroissante menant jusqu'au fond du puits.

L'absence de gorge conduit à réaliser les cosses de raccordement sous la forme de fiches tubulaires exemptes de bossage. De telles fiches sont à même d'assurer l'établissement d'un contact électrique, sinon parfait, du moins acceptable, mais sont, en revanche, incapables d'établir, simultanément, une liaison mécanique résistante et capable de supporter la contrainte de réaction élastique de l'embout protecteur qui l'entoure.

L'objet de la présente invention est de combler cette lacune en proposant une nouvelle cosse de connexion électrique entre un conducteur et une borne du type formé par un puits cylindrique, lisse, exempt de gorge de verrouillage, à fond fermé et entouré par une virole isolante, ladite cosse comportant une fiche tubulaire de connexion apte à coopérer par rétractation élastique avec ledit puits cylindrique.

Pour atteindre les objectifs ci-dessus, la cosse de connexion électrique est caractérisée en ce qu'elle comprend une fiche définie par deux ailes triangulaires roulées, de façon non jointive, en direction l'une de l'autre.

Diverses autres caractéristiques ressortent de la description faite ci-dessous en référence aux dessins annexés qui montrent, à titre d'exemple non limitatif, une forme de réalisation de l'objet de l'invention.

La **fig. 1** est une coupe-élévation d'un connecteur incluant une cosse de connexion selon l'invention.

La **fig. 2** est une coupe prise sensiblement selon la ligne **II-II** de la **fig. 1**.

La **fig. 3** est une vue en plan développé, illustrant le procédé de réalisation de la cosse selon l'invention.

Selon les **fig. 1 à 3,** la cosse de connexion selon l'invention est prévue pour assurer le raccordement électrique entre un conducteur **1** et une borne **2** d'un appareil ou accessoire **3** de production ou d'utilisation d'énergie électrique. La borne **2** est du type comprenant un puits cylindrique conducteur **4** à fond fermé, présentant une paroi périphérique interne lisse, dépourvue de toute aspérité ou gorge annulaire. Le puits **4** est entouré par une virole **5** en matière isolante, implantée dans l'organe ou accessoire **3** pour s'élever, notablement, au-dessus de l'extrémité transversale ouverte du puits **4**. La virole **5** présente, extérieurement, une collerette **6** qui est définie par une portée tronconique **7** s'épanouissant à partir de la face périphérique extérieure de la virole **5**. La portée tronconique **7** se raccorde, directement ou indirectement, par un segment de surface cylindrique, à une face annulaire **8** dite de butée, s'étendant dans un plan sensiblement perpendiculaire à l'axe de la virole **5**. La collerette **6** s'étend à distance de la surface extérieure de l'organe ou de l'accessoire **3**, de manière à laisser subsister, entre cette surface et la face annulaire **8**, un intervalle **E** dont la fonction apparaît dans ce qui suit.

La virole **5** délimite, par sa face périphérique intérieure, un conduit d'engagement **9** de section progressivement décroissante depuis l'entrée jusqu'au puits **4**. Le conduit d'engagement **9** peut être délimité par une paroi tronconique ou, comme cela est illustré, par une succession de segments de paroi cylindrique de diamètres progressivement décroissants.

Pour coopérer avec une borne telle que ci-dessus, la cosse de connexion électrique, désignée dans son ensemble par la référence **10,** comporte, de part et d'autre d'une partie centrale de liaison **11,** une branche de sertissage **12** et une branche de connexion **13**. La branche de sertissage **12** est composée d'au moins deux ailes **14** qui sont conformées par roulage et pliage pour entourer et serrer la partie terminale du conducteur **1** avec la partie conductrice duquel les ailes **14** sont en contact électrique.

Dans l'exemple illustré, la cosse de raccordement **10** est du type coudé. Il doit être considéré que l'objet de l'invention pourrait être mis en oeuvre, indifféremment, avec une cosse de type droit.

La branche de connexion **13** comprend, de préférence, un segment tubulaire rectiligne **15** prolongé en bout par une fiche tubulaire **16** cylindrique, conformée pour accepter une contrainte de déformation élastique par rétractation radiale. La fiche **16** est réalisée pour présenter, à l'état de repos, un diamètre extérieur correspondant, par excès, au diamètre intérieur du puits **4** dans lequel la fiche **16** peut être enfichée à force.

Pour répondre à l'exigence ci-dessus, la cosse **10** est réalisée de manière que la fiche **16** soit définie par roulage non jointif de deux ailes **20a** et **20b** présentant en plan une forme triangulaire. Cette conformation permet de limiter la partie des ailes **20a** et **20b** devant être soumise à flexion élastique lors de la pénétration de la fiche dans le puits **4** sans pour autant réduire, sensiblement, le contact de surface périphérique favorable à une connexion électrique efficace avec le puits **4**.

La **fig. 3** montre la forme, en plan développé, de la cosse **10** dans l'exemple de réalisation sous une forme coudée. Selon cette vue en plan, le découpage d'un flan métallique **30** est exécuté de manière à délimiter une partie rectangulaire **31** destinée à la conformation ultérieure de la branche de sertissage **12**. La partie **31** est suivie d'un segment arqué **32** pourvu, le long de son bord extérieur, de languettes radiales **33** destinées, dans le cas présent, à assurer la formation par roulage de la partie de liaison **11**. Le segment **32** est suivi d'une partie **34** sensiblement rectangulaire, destinée à être conformée par roulage pour former la partie tubulaire cylindrique **15** de la branche de connexion **13**. La partie **34** est prolongée par une plaquette terminale **35** en forme d'un parallélogramme non rectangle, délimitant, de part et d'autre d'une partie centrale **36**, les ailes triangulaires **20a** et **20b**. La plaquette **35** présente, également, une lumière allongée **37** ménagée selon la plus grande diagonale de la plaquette **35**, pour lui conférer une élasticité supplémentaire, et ainsi faciliter le roulage des ailes **20a** et **20b** qui sont séparées de la partie **34** par des découpes **38** et diminuer la force d'enfichage dans le puits **4**. La cosse en plan développé est reliée au flan par deux languettes **39** retenant la partie rectangulaire **31** et la plaquette **35**.

La cosse selon l'invention est obtenue, à partir de la découpe ci-dessus, roulée le long de l'axe géométrique **x-x'** pour présenter la conformation illustrée par la **fig. 1**.

Cette forme de réalisation permet de disposer d'une fiche **16** de forme générale cylindrique, présentant au repos un diamètre sensiblement supérieur à celui du puits **4** dans lequel elle peut être enfichée, en raison de la faculté d'enroulement élastique des ailes **20a** et **20b**. La conformation particulière des ailes **20a** et **20b** permet un enroulement élastique cylindrique, en raison de la présence des découpes **38** et de la lumière **37**. Ainsi, la fiche **16** peut être contrainte en rétraction radiale, tout en conservant sa forme cylindrique favorable à un bon contact de surface avec le puits **4** pour l'établissement d'une connexion électrique convenable et à une liaison mécaniquement résistante par la réaction à la déformation élastique par enroulement imposée aux ailes.

En règle générale, la fiche **16** possède une longueur **l** inférieure à la profondeur **p** du puits **4**.

L'invention n'est pas limitée à l'exemple décrit et représenté car diverses modifications peuvent y être apportées sans sortir de son cadre. En particulier, la fiche **16** pourrait être formée immédiatement à la suite de la partie centrale de liaison **11** en étant en partie séparée de cette dernière par les découpes **38**.

## Revendications

1. Cosse de connexion électrique du type comprenant, de part et d'autre d'une partie de liaison (**11**), droite ou coudée, une branche (**12**) de sertissage sur un conducteur (**1**) et une branche de connexion (**13**) formant une fiche tubulaire (**16**) destinée à coopérer avec un puits cylindrique (**4**), tubulaire, conducteur, à fond fermé et entouré par une virole isolante, ladite coopération s'opérant par déformation élastique de ladite fiche en rétractation radiale,
caractérisée en ce que la branche de connexion (**13**) comprend une fiche (**16**) définie par deux ailes triangulaires (**20a** et **20b**) roulées, de façon non jointive, en direction l'une de l'autre.

2. Cosse selon la revendication 1, caractérisée en ce que les ailes (**20a** et **20b**) sont séparées par des découpes (**38**) de la partie adjacente de la cosse.

3. Cosse selon la revendication 1, caractérisée en ce que les ailes (**20a** et **20b**) s'étendent à l'opposé l'une de l'autre, à partir d'une partie centrale dans laquelle est découpée une lumière allongée (**37**).

4. Cosse selon l'une des revendications 1 à 3, caractérisée en ce que la fiche (**16**) présente une longueur axiale (**l**) inférieure à la profondeur (**p**) du puits (**4**).

5. Cosse selon l'une des revendications 1 à 3, caractérisée en ce que les ailes (**20a-20b**) s'étendent à la suite de la partie de liaison (**11**).

6. Cosse selon l'une des revendications 1 à 3, caractérisée en ce que les ailes (**20a-20b**) s'étendent à la suite d'un segment tubulaire rectiligne (**15**) rattaché à la partie de liaison.

## Claims

1. Electrical connector of the type comprising, on either side of a linking part (11) which is straight or bent, a branch (12) for crimping onto a conductor (1) and a connection branch (13) forming a tubular plug (16) intended to interact with a tubular conducting cylindrical well (4) with a closed bottom surrounded by an insulating shell, the said interaction taking place by elastic deformation of the said plug in radial retraction, characterized in that the connection branch (13) comprises a plug (16) defined by two triangular fins (20a and 20b) which are rolled, in a non-adjoining fashion, towards one another.

2. Connector according to Claim 1, characterized in that the fins (20a and 20b) are separated by cutouts (38) from the adjacent part of the connector.

3. Connector according to Claim 1, characterized in that the fins (20a and 20b) extend opposite one another starting from a central part in which an elongate slot (37) is cut.

4. Connector according to one of Claims 1 to 3, characterized in that the plug (16) has an axial length (l) which is less than the depth (p) of the well (4).

5. Connector according to one of Claims 1 to 3, characterized in that the fins (20a-20b) extend following the linking part (11).

6. Connector according to one of Claims 1 to 3, characterized in that the fins (20a-20b) extend following a straight tubular segment (15) attached to the linking part.

## Patentansprüche

1. Elektrische Verbindungshülse der Bauart, die zu beiden Seiten eines geraden oder gekrümmten Verbindungsteils (11) einen Fassungsast (12) zum Festklemmen eines Leiters (1) und einen Anschlußast (13) aufweist, der einen zum Zusammenwirken mit einem hohlzylinderförmigen und unten geschlossenen, elektrisch leitenden und von einer isolierenden Tülle umgebenen Schacht (4) bestimmten rohrförmigen Stecker (16) bildet, wobei sich das Zusammenwirken unter elastischer Deformation des Steckers mit radialem Einschieben vollzieht,
dadurch gekennzeichnet,
daß der Anschlußast (13) einen Stecker (16) aufweist, der durch zwei dreieckige Schenkel (20a und 20b) definiert ist, die aufeinander zu umgebogen sind, ohne sich zu berühren.

2. Verbindungshülse nach Anspruch 1, dadurch gekennzeichnet,
daß die Schenkel (20a und 20b) durch Einschnitte (38) in die benachbarte Partie der Hülse voneinander getrennt sind.

3. Verbindungshülse nach Anspruch 1, dadurch gekennzeichnet,
daß die Schenkel (20a und 20b) ausgehend von einer zentralen Partie, in die ein langgestreckter Schlitz (37) eingeschnitten ist, zueinander entgegengesetzt verlaufen.

4. Verbindungshülse nach einem der Ansprüche 1 bis 3, dadurch gekennzeichnet,
daß der Stecker (16) eine axiale Länge (1) aufweist, die kleiner ist als die Tiefe (p) des Schachts (4).

5. Verbindungshülse nach einem der Ansprüche 1 bis 3, dadurch gekennzeichnet,
daß sich die Schenkel (20a-20b) anschließend an an den Verbindungsteil (11) erstrecken.

6. Verbindungshülse nach einem der Ansprüche 1 bis 3, dadurch gekennzeichnet,
daß sich die Flügel (20a-20b) anschließend an ein gerades Rohrsegment (15) erstrecken, das an das Verbindungsteil angesetzt ist.
